# EUROPÄISCHE PATENTSCHRIFT

(11) **EP 1 012 366 B1**
(45) Veröffentlichungstag und Bekanntmachung des Hinweises auf die Patenterteilung: **23.10.2002**
(21) Anmeldenummer: 98937385.7
(22) Anmeldetag: 19.08.1998
(51) Int. Cl.: D03J 1/14

(54) **VORRICHTUNG ZUR ÜBERGABE VON GESCHIRRELEMENTEN EINER WEBMASCHINE**
DEVICE FOR DELIVERING HARNESS ELEMENTS OF A POWER LOOM
DISPOSITIF PERMETTANT DE TRANSFERER DES ELEMENTS D'EQUIPAGE D'UNE MACHINE A TISSER

(30) Priorität: 08.09.1997 CH 209497
(43) Veröffentlichungstag der Anmeldung: 28.06.2000
(73) Patentinhaber: Stäubli AG Pfäffikon, 8808 Pfäffikon SZ (CH)
(72) Erfinder: GAUER, Thomas, CH-7320 Sargans (CH)
(74) Vertreter: EGLI-EUROPEAN PATENT ATTORNEYS
(86) Internationale Anmeldenummer: CH9800349
(87) Internationale Veröffentlichungsnummer: WO99013146

(56) Entgegenhaltungen:
- EP-A- 0 298 696
- EP-A- 0 646 669
- WO-A-92/05303
- DE-A- 3 005 071
- US-A- 4 215 455

## Beschreibung

Die Erfindung betrifft eine Vorrichtung zur Übergabe von Geschirrelementen von einem Förderorgan in einer Einziehmaschine für Kettfäden auf Tragorgane einer Webmaschine, mit einem Ausstosser, zum Entfernen der Geschirrelemente vom Förderorgan.

Aus der EP 0 500 848 ist bereits eine solche Vorrichtung bekannt, bei der die als Tragschienen ausgebildeten Tragorgane eine schräge, nach unten gerichtete Einlaufflanke aufweisen. Ausstosser schieben die Geschirrelemente von Tragstiften eines Förderorgans oben auf diese Einlaufflanken, so dass die Geschirrelemente entlang dieser Einlaufflanken auf die Tragschienen gleiten. Die Halterung oder Abstützung der Tragschienen gegen die Schwerkraft erfolgt durch ein- und ausfahrbare Haltebolzen, die auf einem Transportsystem befestigt sind. In ihrer eingefahrenen Lage positionieren diese Haltebolzen die Tragschienen. Zum Passieren der Geschirrelemente an der betreffenden Stelle werden die Haltebolzen ausgefahren.

Ein Nachteil der genannten bekannten Vorrichtung ist darin zu sehen, dass zum Passieren der Geschirrelemente, die Führung oder Stützung der Tragschienen genau dann vorübergehend entfernt wird, wenn das Geschirrelement von den Tragstiften des Förderorgans auf die Tragschiene übergeht. Damit wird eine genaue Ausrichtung der Tragstifte und Tragschienen gefährdet. Dieser ungünstige Umstand kann zwar dadurch gemildert werden, dass die genannte Führung der Tragschienen möglichst weit vom Förderorgan entfernt angeordnet wird. Doch wird auch dann die genaue Ausrichtung der Tragstifte und der Tragschienen beeinträchtigt.

Die Erfindung, wie sie in den Patentansprüchen gekennzeichnet ist, löst demnach die Aufgabe, eine Vorrichtung zu schaffen, bei der die Tragorgane im Augenblick der Übergabe der Geschirrelemente an diese möglichst genau ausgerichtet sind.

Dies wird dadurch erreicht, dass die Führung der Tragorgane oder Tragschienen durch eine Führungswalze erfolgt, die sehr nahe am Ende des Tragorgans beim Förderorgan angeordnet ist und die Führungen für das Tragorgan aufweist, die das Tragorgan während der Übergabe der Geschirrelemente in zwei orthogonalen Richtungen, also seitlich und in Richtung der Schwerkraft führen. Die Führungswalze weist eine Ausnehmung auf, die sich vom Umfang ausgehend gegen die Achse hin erstreckt und dazu dient, einerseits Raum für das Durchschleusen der Endösen der Geschirrelemente zu schaffen und andererseits eine Angriffsfläche für die Vorwärtsbewegung der Geschirrelemente auf dem Tragorgan durch die Führungswalze zu schaffen. Die Führungswalze mit der Ausnehmung bildet dabei eine Schleuse für die Geschirrelemente.

Die durch die Erfindung erreichten Vorteile sind insbesondere darin zu sehen, dass im Moment der Übergabe der Geschirrelemente vom Förderorgan, das Tragorgan genau und eindeutig geführt ist, wobei die Führung zum Durchschleusen der Geschirrelemente erst dann teilweise aufgehoben wird, wenn das Geschirrelement bereits vom Tragorgan aufgenommen ist. Dabei sind die Tragorgane seitlich durch die Führungswalze immer, in jeder Stellung der Führungswalze, geführt. Ein weiterer Vorteil ist darin zu sehen, dass die Führungswalze eine einfache Drehbewegung ausführt und gleichzeitig den Vortrieb der Geschirrelemente über eine Strecke durchführt. Die Führungswalze kann für beliebig viele benachbarte Tragorgane ausgelegt werden. Während dem Vortrieb eines einzelnen Geschirrelementes durch die Führungswalze, hält diese zusätzlich bereits transportierte Geschirrelemente zurück, so dass diese nicht wieder gegen das Förderorgan geschoben werden können.

Im folgenden wird die Erfindung anhand eines Beispiels und mit Bezug auf die beiliegenden Figuren näher erläutert. Es zeigen:
- Figur 1: einen Schnitt durch die erfindungsgemässe Vorrichtung,
- Figur 2: einen Teil der Vorrichtung in vergrössertem Massstab,
- Figur 3: eine gegenüber Fig. 1 um 90° geschwenkte Ansicht der Vorrichtung in einer ersten Arbeitsphase und
- Figuren 4 und 5: die Vorrichtung in zwei weiteren Arbeitsphasen.

Fig. 1 zeigt einen Schnitt durch einen Teil einer Führungswalze 1 für mehrere Tragorgane 2, 3, 4, die in gleichen Abständen nebeneinander angeordnet sind. Die Führungswalze 1 ist auf einer Welle 5 um eine Achse 6 in nicht näher dargestellter, aber an sich bekannter Weise drehbar gelagert und mit einem Antrieb 7 verbunden. Die Führungswalze 1 weist seitliche Führungen 8, 9 zum Führen der Tragorgane 4 in Richtung eines Pfeiles 10 und Führungen 11 zur Führung in Richtung eines Pfeiles 12 und damit zum Führen in zwei orthogonalen Richtungen auf. Die Führungen 8, 9 sind im Bereiche einer Ausnehmung 13 unterbrochen oder erweitert und bilden somit nicht einen geschlossenen Kreisring. In der Ausnehmung 13 ist ein Geschirrelement 14 eingezeichnet, das auf dem Tragorgan 4 liegt. In einem, durch einen Kreisbogen 15 abgegrenzten Bereich ist ein Schnitt durch die Führungswalze 1 gezeigt, der wiederum im Bereiche der Führungen 8, 9, 11 liegt, wobei aber das Tragorgan 2, das durch diese Führungen 8, 9, 11 geführt ist, eingezeichnet ist.

Fig. 2 zeigt in vergrössertem Massstab nochmals das Tragorgan 2 mit den Führungen 8, 9, 11 der Führungswalze 1.

Fig. 3 zeigt aus einem anderen Sichtwinkel die Anordnung der Führungswalzen in oder vor einer Einziehmaschine für Kettfäden. Da die hier schematisch dargestellten Geschirrelemente 16 oben und unten je eine Öse 17, 18 aufweisen, sind als Tragorgan auch zwei Tragschienen 19, 20 vorgesehen. Die Einziehmaschine weist als Teil eines Förderorgans 21, 21' für jedes Geschirrelement zwei Haltebolzen 22, 23 auf, von denen eine Mehrzahl nebeneinander beispielsweise je an einer umlaufenden Kette angeordnet sind, wie dies beispielsweise aus der bereits genannten EP 0 500 848 bekannt ist. Die Einziehmaschine weist zudem vorzugsweise zwei Ausstosser 24, 25 auf, die hier je einmal in der Ausgangsstellung 26, 27 und in der Endstellung 28, 29 dargestellt sind. Diese sind in der Lage, aus der Ausgangsstellung eine Hubbewegung in die Endstellung durchzuführen. Solche Ausstosser 24, 25 sind aber an sich bekannt und deshalb ist ihr Antrieb auch nicht genauer beschrieben. Zu jeder Tragschiene 19, 20 ist auch eine Führungswalze 30, 31 vorgesehen. Diese sind hier geschnitten dargestellt, wobei der Schnitt in einer Ebene verläuft, wie sie in Fig. 1 durch eine unterbrochene Linie 32 dargestellt ist und im Prinzip durch die Mitte der Geschirrelemente geht. So wird auch die der Ausnehmung 13 (Fig. 1) entsprechende Ausnehmung 33, 33' klar sichtbar, die sich vom Umfang 34, 34' ausgehend gegen die Achse 35 hin erstreckt. Die Ausnehmung 33 bewirkt, dass die der Führung 11 (Fig. 1) entsprechende Führung 36 sich etwa über drei Viertel des Umfangs erstreckt. Für die seitlichen Führungen 37, 38, die den Führungen 8, 9 (Fig. 1) entsprechen, ist dieser Anteil grösser. Die Führungswalze ist sehr nahe am Ende 46, 47 der Tragschienen 19, 20 oder des Tragorgans und zum Förderorgan 21, 21' benachbart angeordnet.

Fig. 4 zeigt wieder dieselben Elemente wie die Fig. 3. Deshalb sind sie auch mit denselben Bezugszeichen versehen. Allerdings haben die Führungswalzen 30, 31 und das Geschirrelement 16 eine andere Stellung eingenommen. Das Geschirrelement 16 ist durch Führungsflächen 39, 40, in den Ausnehmungen 33, 33' erfasst und auf den Tragschienen 19, 20 bewegt worden. Die Ausstosser 24, 25 sind immer noch in ihren Endstellungen 28, 29.

Fig. 5 zeigt nochmals dieselben Elemente wie die Fig. 3. Hier ist das Geschirrelement 16 nochmals weiterbefördert dargestellt.

### Die Wirkungsweise der Vorrichtung ist dabei wie folgt:

Ein Geschirrelement 16 wie beispielsweise eine Litze oder Lamelle wird durch synchron umlaufende Förderorgane 21, 21' auf zwei Haltebolzen 22, 23 in an sich bekannter Weise vor die Tragschienen 19, 20 geführt. Dann bewegen sich die Ausstosser 24, 25 aus den Ausgangsstellungen 26, 27 in die Endstellungen 28, 29, wobei die Endösen 17, 18 des Geschirrelementes 16 von den Haltebolzen 22, 23 in Richtung eines Pfeiles 45 abgestreift und auf die Tragschienen 19, 20 aufgeschoben werden. Während dieser Zeit sind die Tragschienen 19, 20 einerseits durch die Führungen 37, 38, 37', 38' seitlich und die Führung 36, 36' in senkrechter Richtung geführt. Dann wird das Geschirrelement 16 durch die Führungswalzen 30, 31 erfasst, die sich in Richtung der Pfeile 41, 42 drehen. Da der durch die Führungen 8, 9, 11 (Fig. 1) und 36, 37, 38 bzw. 36', 37', 38' definierte Kanal so eng wie eine Tragschiene 19, 20, aber enger als eine Endöse 17, 18 ist, bildet eine Begrenzung 43, 44 der Ausnehmung 33, 33' eine Führungsfläche 39, 40 (Fig. 4), längs der die Endösen 17, 18 gleiten und dabei auf den Tragschienen 19, 20 weiterbewegt werden. Dabei geht im Bereiche der Stellung, wie sie in der Fig. 4 gezeigt ist, für kurze Zeit die Führung der Tragschienen 19, 20 durch die Führungen 36, 36' verloren, was aber kein Nachteil ist, da die Übergabe des Geschirrelementes 16 an die Tragschienen 19, 20 schon stattgefunden hat. Die seitliche Führung der Tragschienen durch die Führungen 8, 9 (Fig. 1) und 37, 38 bzw. 37', 38' bleibt immer erhalten. In der in der Fig. 5 gezeigten Stellung ist die Führung wieder allseitig wirksam. Von da an stützt die Führungswalze 30, 31 über den Umfang 34, 34' die Geschirrelemente gegen rückläufige Bewegungen ab.

Die Drehbewegung der Führungswalze kann sowohl kontinuierlich sein oder durch Steuer- und Überwachungselemente gezielt gesteuert werden. Bei kontinuierlicher Bewegung sind durch die Lage der Ausnehmungen 13, 33 Zeiträume freigegeben, in denen die Ausstosser 24, 25 das Geschirrelement 16 ausstossen können. Die Bewegung der Führungswalze kann sich aber auch nach dem Förderorgan 21 richten, so dass die Führungswalze in einer Stellung gemäss Fig. 3 wartet, bis die Ausstosser 24, 25 ihre Arbeit verrichtet haben. Dann macht sie möglichst schnell eine volle Umdrehung, um wieder in die Stellung gemäss Fig. 3 zu gelangen. Die Führungswalze kann dabei durch einen DC-Motor oder einen Schrittmotor angetrieben werden. Zur Überwachung der Position sind entsprechende Drehgeber vorzusehen. In jedem Fall ist aber der Antrieb 7 mit dem Antrieb der Ausstosser 24, 25 wirkungsmässig koordiniert, wie das aus der beschriebenen Wirkungsweise hervorgeht.

## Patentansprüche

1. Vorrichtung zur Übergabe von Geschirrelementen (16) von einem Förderorgan (21) in einer Einziehmaschine für Kettfäden auf Tragorgane (19, 20) einer Webmaschine, mit einem Ausstosser (24, 25), zum Entfernen der Geschirrelemente vom Förderorgan, **gekennzeichnet durch** eine, um eine Achse (6, 35) drehbar gelagerte Führungswalze (1, 30, 31) für die Geschirrelemente, die Führungen (8, 9, 11, 36, 37, 38, 36', 37', 38') für das Tragorgan aufweist, welche das Tragorgan in zwei orthogonalen Richtungen (10, 12) führt.

2. Vorrichtung nach Anspruch 1, **dadurch gekennzeichnet, dass** die Führungswalze eine Ausnehmung (13, 33) aufweist, die sich vom Umfang (34) ausgehend gegen die Achse (6, 35) hin erstreckt.

3. Vorrichtung nach Anspruch 2, **dadurch gekennzeichnet, dass** die Ausnehmung eine Begrenzung (43, 44) aufweist, die als Führungsfläche (39, 40) für den Vortrieb der Geschirrelemente wirkt.

4. Vorrichtung nach Anspruch 1, 2 oder 3, **dadurch gekennzeichnet, dass** die Führungswalze mehrere Führungen und Ausnehmungen für mehrere Tragorgane (2, 3, 4) nebeneinander aufweist.

5. Vorrichtung nach Anspruch 2, 3 oder 4, **dadurch gekennzeichnet, dass** die Ausnehmung eine Schleuse für die Geschirrelemente bildet.

6. Vorrichtung nach einem der Ansprüche 1 bis 5, **dadurch gekennzeichnet, dass** die Führungswalze sehr nahe an einem Ende (46, 47) des Tragorgans angeordnet ist.

7. Vorrichtung nach einem der Ansprüche 1 bis 6, **dadurch gekennzeichnet, dass** die Führungswalze einen Antrieb (7) aufweist, der mit dem Antrieb der Ausstosser (24, 25) wirkungsmässig koordiniert ist.

## Claims

1. Device for the transfer of harness elements (16) from a conveying member (21), in a drawing-in machine for warp yarns, onto carrying members (19, 20) of a weaving machine, with an ejector (24, 25) for removing the harness elements from the conveying member, **characterized by** a guide roller (1, 30, 31) for the harness elements which is mounted rotatably about an axis (6, 35) and which has guides (8, 9, 11, 36, 37, 38, 36', 37', 38') for the carrying member which guide the latter in two orthogonal directions (10, 12).

2. Device according to Claim 1, **characterized in that** the guide roller has a recess (13, 33) which, starting from the circumference (34), extends towards the axis (6, 35).

3. Device according to Claim 2, **characterized in that** the recess has a boundary (43, 44) which acts as a guide surface (39, 40) for propelling the harness elements forwards.

4. Device according to Claim 1, 2 or 3, **characterized in that** the guide roller has a plurality of guides and recesses for a plurality of carrying members (2, 3, 4) next to one another.

5. Device according to Claim 2, 3 or 4, **characterized in that** the recess forms a lock for the harness elements.

6. Device according to one of Claims 1 to 5, **characterized in that** the guide roller is arranged very near one end (46, 47) of the carrying member.

7. Device according to one of Claims 1 to 6, **characterized in that** the guide roller has a drive (7) which is operatively coordinated with the drive of the ejectors (24, 25).

## Revendications

1. Dispositif pour le transfert d'éléments de harnais (16) d'un organe de transport (21) dans une machine de remettage pour des fils de chaînes à des organes de support (19, 20) d'un métier à tisser, comprenant un dispositif d'éjection (24, 25) pour éloigner les éléments de harnais de l'organe de transport, **caractérisé par** un tambour de guidage (1, 30, 31) monté en rotation autour d'un axe (6, 35) destiné aux éléments de harnais, ledit tambour présentant des guidages (8, 9, 11, 36, 37, 38, 36', 37', 38') pour l'organe de support, qui guident l'organe de support dans deux directions orthogonales (10, 12).

2. Dispositif selon la revendication 1, **caractérisé en ce que** le tambour de guidage présente un évidement (13, 33) qui s'étend à partir de la périphérie (34) en direction de l'axe (6, 35).

3. Dispositif selon la revendication 2, **caractérisé en ce que** l'évidement présente une délimitation (43, 44) qui fait office de surface de guidage (39, 40) pour l'avance des éléments de harnais.

4. Dispositif selon la revendication 1, 2 ou 3, **caractérisé en ce que** le tambour de guidage présente plusieurs guidages et plusieurs évidements pour plusieurs organes de support (2, 3, 4) disposés les uns à côté des autres.

5. Dispositif selon la revendication 2, 3 ou 4, **caractérisé en ce que** l'évidement forme une écluse pour les éléments de harnais.

6. Dispositif selon l'une quelconque des revendications 1 à 5, **caractérisé en ce que** le tambour de guidage est disposé à proximité très étroite d'une extrémité (46, 47) de l'organe de support.

7. Dispositif selon l'une quelconque des revendications 1 à 6, **caractérisé en ce que** le tambour de guidage présente une commande (7) qui est coordonnée en entraînement à la commande du dispositif d'éjection (24, 25).
